# FASCICULE DE BREVET EUROPEEN

(11) **EP 0 994 218 B1**
(45) Date de publication et mention de la délivrance du brevet: **02.11.2005**
(21) Numéro de dépôt: 99402435.4
(22) Date de dépôt: 05.10.1999
(51) Int. Cl.: E01F 9/012

(54) **Panneau de signalisation pliable**
Faltbares Verkehrszeichen
Collapsible traffic sign

(30) Priorité: 15.10.1998 FR 9812938
(43) Date de publication de la demande: 19.04.2000
(73) Titulaire: Franclair Signalisation, 60000 Beauvais (FR)
(72) Inventeur: Charnay, Guy, 60000 Beauvais (FR); Godin, Denis, 60510 LaFraye (FR)
(74) Mandataire: Michelet, Alain

(56) Documents cités:
- FR-A- 1 462 688
- FR-A- 1 473 068
- FR-A- 1 542 633
- US-A- 4 038 769

## Description

La présente invention concerne un panneau de signalisation pliable.

L'invention concerne plus particulièrement un panneau de signalisation routière, vertical, mobile et pliable.

Les panneaux de signalisation mobiles ou temporaires sont destinés à signaler et à renseigner sur les conditions temporaires de circulation, obstacles, dangers fortuits ou chantiers par exemple. Un panneau de signalisation routière temporaire comprend un subjectile et un support comprenant l'ensemble des éléments permettant la mise en place du panneau de signalisation sur site. Le subjectile sert de support à l'élément graphique, le pictogramme ou le texte qui traduit l'information. Les supports doivent permettre une bonne visibilité des panneaux de signalisation. Ils doivent assurer une bonne stabilité à l'ensemble pour résister aux intempéries ou au passage des véhicules. De plus, les supports doivent permettre une manipulation aisée. Certains de ces supports sont constitués par des pieds pliables. Les panneaux de signalisation de ce type utilisés à ce jour soit ne sont pas assez stables, soit sont d'un maniement difficile. Le pliage et le déploiement des pieds ne sont généralement pas faciles à exécuter.

La présente invention a donc pour objet de pallier les inconvénients de l'art antérieur en proposant un panneau de signalisation pliable dont la mise en place par déploiement des pieds et le pliage sont simples et rapides, tout en assurant une bonne stabilité.

Ce but est atteint par le fait que le panneau de signalisation amovible comprend un panneau possédant deux faces principales et des pieds pliables, deux plaques de maintien solidarisées avec le panneau, les faces principales des plaques, munies de perçages, étant parallèles entre elles et perpendiculaires aux faces principales du panneau, les extrémités de deux pieds, lesquels sont en forme de U comprenant une base et deux branches, étant recourbées et positionnées chacune dans un desdits perçages, lesdits pieds pouvant être pliés, en position fermée, contre les faces principales du panneau ou être déployés et maintenus bloqués en position ouverte grâce à des moyens de blocage disposés sur les plaques de maintien et des moyens de déblocage permettant de libérer les deux pieds des moyens de blocage, tel que connu du document FR-A-1473068, caractérisé en ce que chaque moyen de déblocage agit simultanément sur chaque extrémité de chacun des deux pieds qui s'articulent sur la même plaque de maintien respective permettant de libérer simultanément les deux pieds des moyens de blocage.

Selon une autre particularité, les moyens de blocage sont constitués par des rebords latéraux présents sur les faces extérieures des plaques de maintien, derrière lesquels les branches des pieds viennent se positionner en butée lorsque les pieds sont en position ouverte.

Selon une autre particularité, chaque moyen de déblocage permet de dégager élastiquement des moyens de blocage les branches des pieds dont les extrémités sont positionnées dans les perçages d'une même plaque de maintien, ces branches étant destinées à venir chacune contre une des faces principales opposées du panneau.

Selon une autre particularité, les moyens de déblocage sont constitués de deux plaques parallélépipédiques de déblocage mobile, chacune disposée contre la face extérieure d'une plaque de maintien et possédant des perçages par lesquels passent les extrémités recourbées des pieds, le pivotement des plaques de déblocage par rapport à leurs côtés inférieurs en appui sur la face extérieure des plaques de maintien permet de dégager les branches des pieds par rapport aux moyens de blocage.

Selon une autre particularité, le côté supérieur des plaques de déblocage comporte au moins une languette dépassant des plaques de maintien et permettant de faire pivoter les plaques de déblocage.

Selon une autre particularité, les branches font un angle supérieur à 90° avec la base et possèdent une portion rectiligne en contact avec les plaques de déblocage lorsque les pieds sont pliés ou déployés en position bloquée.

Selon une autre particularité, les plaques de maintien possèdent un rebord inférieur dont les côtés latéraux permettent de limiter le déploiement des pieds et dont la face inférieure sert de surface de support lorsque les pieds sont pliés.

Selon une autre particularité, la base des pieds est pliée de façon à ce que les coudes reliant la base aux branches constituent les zones de contact avec le sol lorsque les pieds sont en position déployée.

Selon une autre particularité, les branches des pieds sont maintenues en position fermée par les moyens de blocage.

Selon une autre particularité, le pivotement des plaques par rapport à leurs côtés supérieurs en appui sur la face extérieure des plaques de maintien permet de décaler les branches des pieds par rapport aux moyens de blocage.

D'autres particularités et avantages de la présente invention apparaîtront plus clairement à la lecture de la description ci-après faite en référence aux dessins annexés dans lesquels :
- la figure 1 représente une vue en perspective d'un panneau selon l'invention, les pieds déployés ;
- la figure 2 représente une vue partielle, en perspective, du système de déblocage des pieds, les pieds bloqués en position dépliée ;
- la figure 3 représente une vue partielle, en perspective, du système de déblocage des pieds, les pieds débloqués en position dépliée;
- la figure 4 représente une vue en perspective d'un panneau, les pieds pliés ;
- la figure 5 représente une vue en perspective d'un panneau, les pieds à demi déployés dans une position intermédiaire.
- la figure 6 représente une vue en perspective d'un panneau, les pieds déployés en position débloquée.

En référence à la figure 1, le panneau (1) est formé d'une plaque plane de forme géométrique variable. Le panneau est, par exemple, formé d'une plaque métallique triangulaire qui constitue le subjectile d'un panneau de signalisation routière. Le panneau possède deux faces principales, une face principale avant (2) et une face principale arrière (3). La face principale avant (2) comprend l'information routière. Le côté inférieur du panneau (1), destiné à être parallèle au sol, est appelé base (4) du panneau. Deux plaques de maintien (5, 6) sont maintenues solidaire de la base (4) du panneau, les faces principales des deux plaques de maintien étant parallèles entre elles et perpendiculaires aux faces principales (3, 4) du panneau. En référence aux figures 2 et 3, les faces des plaques de maintien, orientées en vis à vis, sont appelées faces intérieures (7), et les autres faces sont appelées faces extérieures (8). Chaque plaque de maintien peut être constituée d'une plaque ayant la forme d'un trapèze régulier, avec un côté supérieur ou petite base (9), un côté inférieur ou grande base (10) et deux côtés (11) latéraux ou obliques reliant les bases (9, 10). Les plaques sont maintenues solidaires de la base (4) du panneau par leur petite base (9). La base du panneau se positionne, par exemple, dans des encoches formées sur la petite base des plaques de maintien.

Selon un mode de solidarisation des plaques de maintien avec le panneau triangulaire, les deux plaques de maintien sont reliées, de manière fixe, par une pièce centrale (12) parallélépipédique. La base du panneau peut se reposer sur la face supérieure de la pièce centrale et sur la petite base des deux plaques de maintien au niveau de leurs encoches. La pièce centrale (12) possède une patte de fixation (13). Une extrémité de la patte de fixation est fixée, par une soudure, par exemple, sur une face latérale de la pièce centrale, (12) de telle sorte que l'autre extrémité soit positionnée contre la face principale arrière (3) du panneau de signalisation (1). Le panneau et les plaques de maintien peuvent ainsi être assemblés ensemble par cette patte de fixation au moyen, par exemple, de vis ou de rivets.

Les plaques de maintien comprennent des moyens de blocage de pieds. Les côtés obliques (11) des plaques de maintien possèdent, par exemple, un rebord, appelé rebord latéral (14). Les rebords latéraux d'une plaque de maintien sont orientés dans le même sens que les faces extérieures (8) de ladite plaque de maintien. Les rebords latéraux sont formés, par exemple, sur la totalité de la longueur de côtés obliques par pliage. La hauteur du rebord latéral varie en augmentant de la petite base à la grande base. La grande base (10) possède également un rebord, appelé rebord inférieur (15), orienté dans le même sens que la face extérieure (8) de la plaque et perpendiculairement à celle-ci par exemple. Ce rebord (15) possède un côté longitudinal et deux côtés latéraux (16, 17). Ce rebord inférieur (15) n'est pas formé sur la totalité de la grande base (10) et il ne se prolonge pas jusqu'aux extrémités de la grande base (10), de telle sorte que les côtés latéraux (16, 17) de ce rebord inférieur sont à une certaine distance des rebords latéraux (10). Chaque plaque de maintien possède deux perçages (18). Ces perçages traversent la plaque de part en part et sont disposés symétriquement par rapport au plan principal de symétrie de la plaque trapézoïdale.

Une plaque de déblocage (19) mobile est disposée contre la face extérieure (8) de chaque plaque de maintien (5, 6). Chaque plaque de déblocage est, par exemple, de forme trapézoïdale. Le plan de symétrie des plaques de déblocage (19) est sensiblement confondu avec celui des plaques de maintien (5, 6). Les dimensions des plaques de déblocage (19) sont inférieures à celles des plaques de maintien. La petite base (21) des plaques de déblocage est parallèle à la base (4) du panneau et peut être positionnée contre celle-ci. La petite base (21) comporte au moins une languette (22) qui dépasse de la petite base des plaques de maintien. La petite base comporte, par exemple, deux languettes de déblocage disposées de part et d'autre du panneau (1). Les plaques de déblocage possèdent chacune deux perçages (20) les traversant de part en part. Les perçages (20) des plaques de déblocage peuvent se positionner en vis à vis des perçages (18) des plaques de maintien.

En référence à la figure 1, le panneau possède deux pieds, un pied arrière (23) et un pied avant (24). Chaque pied est constitué, par exemple, d'une barre métallique cylindrique en forme de U. Les branches (25, 26) du pied sont inclinées et l'angle entre les branches (25, 26) et la base (27) est inférieur à 90°, de telle sorte que la distance séparant les extrémités libres des branches est inférieure à la longueur de la base (27). Les extrémités des branches (25, 26) se prolongent par une portion, dite portion plane (28). Les portions planes des branches d'un pied sont sensiblement parallèles entre elles. Les extrémités libres des portions planes (28) sont pliées perpendiculairement l'une vers l'autre, et sont appelées les extrémités recourbées (29) des branches.

Suivant les figures 2 et 3, chaque extrémité recourbée (29) d'un pied est enclenchée sur une plaque de maintien par un perçage (18) de celle-ci, en passant par un perçage (20) de la plaque de déblocage (19). Les perçages de la plaque de maintien et de la plaque de déblocage, utilisés pour les deux extrémités recourbées d'un pied, sont bien entendu alignés. Lorsque les pieds ne sont pas positionnés sur les plaques de maintien, la distance qui sépare les portions planes est inférieure à celle séparant les faces extérieures des plaques de déblocage.

Les pieds peuvent être maintenus dans deux positions, une position fermée ou pliée et une position ouverte ou déployée. En position fermée, telle que représentée à la figure 4, les pieds sont sensiblement verticaux et parallèles au panneau de signalisation, la base (27) des pieds pouvant être en contact avec une des faces principales (2, 3) du panneau. Les portions planes (28) sont en contact avec la face extérieure (19) des plaques de déblocage et exercent une force élastique sur ces faces extérieures. Les faces extérieures des plaques de déblocage sont pincées entre les portions planes des branches des pieds. Les forces de frottement engendrées par l'élasticité des branches et la position verticale des pieds sont suffisantes pour maintenir les pieds en position fermée. Chaque pied peut être déployé et être amené en position ouverte par un mouvement de rotation du pied autour de l'axe passant par les extrémités recourbées (29) des branches dudit pied. En position dépliée, telle que représentée aux figures 1 et 2, la portion plane (28) de chaque branche est en contact avec les plaques de maintien et est positionnée entre un rebord latéral (14) et le côté latéral (16) du rebord inférieur (15) de la grande base (10) de la plaque de maintien. Les portions planes des branches exercent une pression élastique sur les faces extérieures des plaques de déblocage. Les côtés latéraux du rebord inférieur (15) permettent de limiter le déploiement des pieds et empêchent ainsi tout mouvement des pieds tendant à rapprocher les bases des pieds l'une vers l'autre. Les rebords latéraux (14) empêchent les pieds de se refermer, la distance entre l'extrémité du rebord latéral et le plan de la face extérieure de la plaque étant, bien entendu, supérieure à l'épaisseur de la plaque de déblocage. La distance entre un rebord latéral et un côté latéral du rebord de la grande base de la plaque de maintien est sensiblement égale ou supérieure au diamètre de la portion plane des branches des pieds. Les branches des pieds étant bloquées par les rebords latéraux, le déblocage des pieds, pour ramener le pied en position fermée, s'effectue en exerçant manuellement une pression sur la face intérieure des languettes (22) de chaque plaque de déblocage. Cette force exercée sur la face extérieure de la languette permet de réaliser un mouvement de rotation de la plaque de déblocage, la grande base de ladite plaque servant de pivot pour ce mouvement. Le mouvement d'une plaque de déblocage, représenté par une flèche portant la référence (32) sur la figure 2, engendre un déplacement élastique des branches des pieds, destinées à venir contre les surfaces principales opposées du panneau, celles-ci s'éloignant de la face extérieure de la plaque de maintien, au-delà des rebords latéraux. Chaque moyen de déblocage, constitué d'une plaque de déblocage dans l'exemple de réalisation, agit sur chaque branche d'extrémité de chacun des deux pieds (23, 24) destinée à venir s'articuler sur la même plaque de maintien (5), respectivement (6). L'actionnement simultané sur les deux plaques de déblocage permet ainsi de débloquer les deux pieds. Ainsi, chaque moyen de déblocage permet de dégager élastiquement des moyens de blocage les branches de pieds dont les extrémités sont positionnées dans les perçages d'une même plaque de maintien, ces branches étant destinées à venir chacune contre une des faces principales opposées du panneau. Les pieds en position débloquée sont représentés à la figure 3. Les pieds peuvent ainsi être ramenés en position fermée par un mouvement de rotation des pieds par rapport à l'axe passant par les extrémités recourbées des branches du pied. La grande base de la plaque servant de pivot pour le mouvement de rotation de la plaque de déblocage, la force exercée sur les languettes, nécessaire pour déplacer les branches est peu importante. Lorsque les pieds sont en position ouverte, les angles entre le plan de symétrie des plaques et les branches du pied avant et du pied arrière sont sensiblement identiques. Deux pieds possédant des branches de même longueur permettent de maintenir, de manière stable, le panneau de signalisation verticalement. L'angle défini précédemment et la longueur des pieds sont déterminés afin de fournir un équilibre satisfaisant du panneau sur ses pieds.

Le système de blocage et de déblocage de pieds selon l'invention permet d'installer et de désinstaller un panneau très facilement. Les pieds étant en position fermée, tel que représenté à la figure 4, le panneau (1) peut être posé sur le sol. Les rebords inférieurs (15) des grandes bases des plaques de maintien servent alors de surface de support. Un premier pied, le pied arrière, par exemple, est déplié manuellement en amenant les portions planes sur les rebords latéraux des plaques de maintien, jusqu'à ce que la base de ce pied repose sur le sol. Les portions planes des branches sont positionnées sur les rebords latéraux des plaques de maintien. La même opération est effectuée pour le pied avant, les pieds (23, 24) sont alors dans une position intermédiaire représentée à la figure 5. Le panneau est ensuite saisi par l'opérateur et soulevé verticalement. Ce mouvement est représenté par la flèche portant la référence (30) sur la figure 5. Au cours de ce mouvement, les pieds descendent par gravitation. Les portions planes des branches se déplacent le long des rebords latéraux et viennent s'enclencher derrière les rebords latéraux des plaques de maintien. Le panneau de signalisation est alors maintenu verticalement sur ses pieds, tel que représenté à la figure 1, les pieds étant bloqués de manière sûre entre les rebords latéraux et les côtés latéraux du rebord inférieur de la grande base de la plaque de maintien.

Pour désinstaller le panneau de signalisation, une force est exercée simultanément sur les faces intérieures des languettes de chaque plaque de déblocage afin de décaler les portions planes des branches des pieds par rapport aux rebords latéraux. Suivant la figure 6, les pieds étant ainsi débloqués, l'opérateur appuie sur le panneau de signalisation. La force appliquée par l'opérateur est représentée par la flèche portant la référence (31). L'opérateur appuie sur le panneau jusqu'à ce que les rebords inférieurs des plaques de maintien viennent en contact avec le sol. Les pieds et le panneau sont alors dans les positions représentées à la figure 5. Il est à noter que les plaques de déblocage, à cette étape de repliage des pieds, ne sont pas parallèles aux plaques de maintien contrairement à ce qui est représenté à la figure 5. Les pieds peuvent ensuite être amenés manuellement en position fermée contre les surfaces principales du panneau de signalisation. Le panneau selon l'invention présente un faible encombrement en position pliée, facilitant ainsi son stockage et son transport.

La base de chaque pied peut être pliée de façon à ce que les coudes reliant la base aux branches constituent les zones de contact avec le sol lorsque les pieds sont en position déployée. Cette conformation de la base permet, d'une part, de rigidifier les pieds et d'autre part, un meilleur équilibre du panneau de signalisation sur un sol irrégulier. La distance qui sépare les extrémités de la base demeure supérieure à celle séparant les portions planes du pied, afin de permettre aux portions planes d'exercer une pression élastique sur les plaques de déblocage lorsque les pieds sont en position ouverte ou fermée.

Le système de blocage et de déblocage selon l'invention peut s'adapter sur des panneaux de forme géométrique variable. Les deux plaques de maintien peuvent être assemblées, par exemple, par une barre centrale et être fixées au moyen d'une patte sur la face arrière d'un panneau circulaire. Les plaques de déblocage décrites précédemment constituent un exemple non limitatif des moyens de déblocage des pieds. Tout moyen de déblocage des pieds permettant de libérer les pieds des moyens de blocage fait également partie de l'invention.

Selon un mode de réalisation, la hauteur des rebords latéraux à proximité des petites bases des plaques de maintien est supérieure à l'épaisseur des plaques de déblocage. Les pieds peuvent ainsi être maintenus en position pliée, les branches venant en butée contre les rebords latéraux. Les moyens de blocage, constitués par les rebords latéraux dans le présent mode de réalisation, permettent ainsi de bloquer à la fois les pieds en positon ouverte et en position fermée. La hauteur des rebords peut être prévue pour permettre un dépliage manuel des pieds. Un système de déblocage, similaire à celui décrit précédemment pour débloquer les pieds en position déployée, peut aussi être prévu pour débloquer les pieds en position pliée. Le déblocage des pieds en position pliée peut, par exemple, être effectué par un mouvement des plaques de déblocage, décrit précédemment, en se servant des petites bases comme pivot. Les moyens de déblocage, constitués par les plaques de déblocage, peuvent ainsi permettent à la fois le déblocage simultané des pieds.

Il est clair que d'autres modifications à la portée de l'homme du métier entrent dans le cadre de l'invention tel que définie par les revendications annexées.

## Revendications

1. Panneau de signalisation amovible, comprenant un panneau (1) possédant deux faces principales (2,3) et des pieds pliables, deux plaques de maintien (5, 6) solidarisées avec le panneau, les faces principales (7, 8) des plaques, munies de perçages (18), étant parallèles entre elles et perpendiculaires aux faces principales (2, 3) du panneau, les extrémités (29) de deux pieds (23, 24), lesquels sont en forme de U comprenant une base (27) et deux branches (25, 26), étant recourbées et positionnées chacune dans un desdits perçages (18), lesdits pieds pouvant être pliés, en position fermée, contre les faces principales du panneau ou être déployés et maintenus bloqués en position ouverte grâce à des moyens de blocage (14) disposés sur les plaques de maintien (5, 6) et des moyens de déblocage (19) permettant de libérer les deux pieds des moyens de blocage, **caractérisé en ce que** chaque moyen de déblocage (19) agit simultanément sur chaque extrémité (29) de chacun des deux pieds qui s'articulent sur la même plaque de maintien respective (5,6) permettant de libérer simultanément les deux pieds des moyens de blocage (14).

2. Panneau de signalisation selon la revendication 1, **caractérisé en ce que** les moyens de blocage sont constitués par des rebords latéraux (14) présents sur les faces extérieures (8) des plaques de maintien (6), derrière lesquels les branches (26) des pieds viennent se positionner en butée lorsque les pieds sont en position ouverte.

3. Panneau de signalisation selon la revendication 1 ou 2, **caractérisé en ce que** chaque moyen de déblocage permet de dégager élastiquement des moyens de blocage (14) les branches des pieds dont les extrémités sont positionnées dans les perçages d'une même plaque de maintien, ces branches étant destinées à venir chacune contre une des faces principales opposées du panneau.

4. Panneau de signalisation selon la revendication 3, **caractérisé en ce que** les moyens de déblocage sont constitués de deux plaques parallélépipédiques de déblocage mobiles, chacune disposée contre la face extérieure d'une plaque de maintien et possédant des perçages (20) par lesquels passent les extrémités recourbées (29) des pieds, le pivotement des plaques de déblocage (19) par rapport à leurs côtés inférieurs en appui sur la face extérieure (8) des plaques de maintien (6) permettant de dégager les branches des pieds par rapport aux moyens de blocage.

5. Panneau de signalisation selon la revendication 4, **caractérisé en ce que** le côté supérieur des plaques de déblocage comporte au moins une languette (22) dépassant des plaques de maintien et permettant de faire pivoter les plaques de déblocage.

6. Panneau de signalisation selon l'une des revendications précédentes, **caractérisé en ce que** les branches font un angle supérieur à 90° avec la base et possèdent une portion rectiligne (28) en contact avec les plaques de déblocage lorsque les pieds sont pliés ou déployés en position bloquée.

7. Panneau de signalisation selon l'une des revendications précédentes, **caractérisé en ce que** les plaques de maintien possèdent un rebord inférieur (15) dont les côtés latéraux (16, 17) permettent de limiter le déploiement des pieds et dont la face inférieure sert de surface de support lorsque les pieds sont pliés.

8. Panneau de signalisation selon l'une des revendications précédentes, **caractérisé en ce que** la base (27) des pieds est pliée de façon à ce que les coudes reliant la base aux branches constituent les zones de contact avec le sol lorsque les pieds sont en position déployée.

9. Panneau de signalisation selon l'une des revendications 2 à 8, **caractérisé en ce que** les branches des pieds sont maintenues en position fermée par les moyens de blocage.

10. Panneau de signalisation selon la revendication 9, **caractérisé en ce que** le pivotement des plaques par rapport à leurs côtés supérieurs en appui sur la face extérieure des plaques de maintien permet de décaler les branches des pieds par rapport aux moyens de blocage.

## Patentansprüche

1. Mobiles Verkehrszeichen, das eine Tafel (1) umfasst, die zwei Hauptseiten (2, 3) und faltbare Füße, zwei Halteplatten (5,6), die fest mit der Tafel verbunden sind, besitzt, wobei die Hauptseiten (7,8) der Platten, die mit Bohrungen (18) versehen sind, untereinander parallel und zu den Hauptseiten (2,3) der Tafel senkrecht sind, wobei die Enden (29) der zwei Füße (23, 24), die U-förmig sind, eine Basis (27) und zwei Arme (25, 26) umfassen, die zurückgebogen und jeweils in den Bohrungen (18) positioniert sind, wobei die Füße in geschlossener Stellung gegen die Hauptseiten der Tafel gefaltet oder aufgefaltet werden können und dank Blockiermitteln (14), die auf den Halteplatten (5, 6) angeordnet sind, in offener Stellung blockiert gehalten werden können, und Deblockiermittel (19), die das Freigeben der zwei Füße aus den Blockiermitteln erlauben, **dadurch gekennzeichnet, dass** jedes Deblockiermittel (19) gleichzeitig auf jedes Ende (29) jedes der Füße einwirkt, die auf der gleichen Halteplatte (5, 6) angelenkt sind, was das gleichzeitige Freigeben der zwei Füße aus den Blockiermitteln (14) erlaubt.

2. Verkehrszeichen nach Anspruch 1, **dadurch gekennzeichnet, dass** die Blockiermittel aus seitlichen Krempen (14) bestehen, die auf den äußeren Seiten (8) der Halteplatten (6) befinden, hinter welchen sich die Arme (26) der Füße im Anschlag positionieren, wenn sich die Füße in geöffneter Stellung befinden.

3. Verkehrszeichen nach Anspruch 1 oder 2, **dadurch gekennzeichnet, dass** es jedes Deblockiermittel erlaubt, die Arme der Füße, deren Enden in den Bohrungen einer gleichen Halteplatte positioniert sind, elastisch aus den Blockiermitteln (14) freizugeben, wobei diese Arme dazu bestimmt sind, jeder gegen eine der sich gegenüberliegenden Hauptseiten der Tafel zu gelangen.

4. Verkehrszeichen nach Anspruch 3, **dadurch gekennzeichnet, dass** die Deblockiermittel aus zwei parallelepipedischen beweglichen Deblockierplatten bestehen, die jeweils gegen die äußere Seite einer Halteplatte angeordnet sind und Bohrungen (20) haben, durch welche die umgebogenen Enden (29) der Füße gehen, wobei es das Schwenken der Deblockierplatten (19) in Bezug zu ihren unteren Seiten in Auflage auf der äußeren Fläche (8) der Halteplatten (6) erlaubt, die Arme der Füße in Bezug zu den Blockiermitteln freizugeben.

5. Verkehrszeichen nach Anspruch 4, **dadurch gekennzeichnet, dass** die obere Seite der Deblockierplatten mindestens eine Zunge (22) umfasst, die über die Halteplatten steht und es erlaubt, die Deblockierplatten schwenken zu lassen.

6. Verkehrszeichen nach einem der vorhergehenden Ansprüche, **dadurch gekennzeichnet, dass** die Arme einen Winkel von mehr als 90° mit der Basis bilden und einen geradlinigen Teil (28) in Berührung mit den Deblockierplatten bilden, wenn die Füße in blockierter Position zurück- oder aufgefaltet sind.

7. Verkehrszeichen nach einem der vorhergehenden Ansprüche, **dadurch gekennzeichnet, dass** die Halteplatten eine untere Krempe (15) besitzen, deren seitliche Seiten (16, 17) es erlauben, das Auffalten der Füße einzuschränken, und deren untere Seite als Stützfläche dient, wenn die Füße gefaltet sind.

8. Verkehrszeichen nach einem der vorhergehenden Ansprüche, **dadurch gekennzeichnet, dass** die Basis (27) der Füße so gefaltet ist, dass die Bögen, die die Basis mit den Armen verbinden, Berührungszonen mit dem Boden bilden, wenn die Füße in aufgefalteter Position sind.

9. Verkehrszeichen nach einem der Ansprüche 2 bis 8, **dadurch gekennzeichnet, dass** die Arme der Füße von den Blockiermitteln in geschlossener Stellung gehalten werden.

10. Verkehrszeichen nach Anspruch 9, **dadurch gekennzeichnet, dass** das Schwenken der Platten in Bezug zu ihren oberen Seiten in Auflage auf der äußeren Seite der Halteplatten das Versetzen der Arme der Füße in Bezug zu den Blockiermitteln erlaubt.

## Claims

1. A removable traffic sign, comprising a panel (1) having two main faces (2, 3) and collapsible feet, two hold-down plates (5, 6) interconnected with the panel, the main faces (7, 8) of the plates, fitted with drillings (18), being parallel to one another and perpendicular to the main faces (2, 3) of the panel, the ends (29) of both feet (23, 24), which are U-shaped, including a base (27) and two legs (25, 26) being bent and each placed in one of said drillings (18), said feet being collapsible, in closed position, against the main faces of the panel and extendable and held locked in open position thanks to locking means (14), arranged on the hold-down plates (5, 6) and releasing means (19), enabling to release both feet of the locking means, **characterised in that** each releasing means (19) acts simultaneously on each end (29) of each of both feet which are hinged on the same respective hold-down plate (5, 6) enabling to release simultaneously both feet of the locking means (14).

2. A traffic sign according to claim 1, **characterised in that** the locking means are formed of lateral rims (15) present on the external faces (8) of the hold-down plates (6), behind which the legs (26) of the feet abut when the feet are in open position.

3. A traffic sign according to claim 1 or 2, **characterised in that** each releasing means enables to clear elastically the locking means (14) off the legs of the feet whereof the ends are positioned in the drillings of a same hold-down plate, said legs being intended each to abut against one of the main opposite faces of the panel.

4. A traffic sign according to claim 3, **characterised in that** the releasing means are formed of two parallelepipedal mobile releasing plates, each arranged against the external face of a hold-down plate and having drillings (20) through which the bent ends (29) of the feet run, whereas the releasing plates (19) pivot relative to their lower sides resting on the external face (8) of the hold-down plates (6) which enables to clear the legs of the feet relative to the locking means.

5. A traffic sign according to claim 4, **characterised in that** the upper side of the releasing plates comprises at least one tab (22) protruding from the hold-down plates and enabling to pivot the releasing plates.

6. A traffic sign according to anyone of the previous claims, **characterised in that** the legs form an angle above 90° with the base and have a rectilinear portion (28) in contact with the releasing plates when the feet are collapsed or extended in locked position.

7. A traffic sign according to anyone of the previous claims, **characterised in that** the hold-down plates have a lower rim (15) whereof the lateral sides (16, 17) enable to limit the extension of the feet and whereof the lower face acts as a supporting surface when the feet are collapsed.

8. A traffic sign according to anyone of the previous claims, **characterised in that** the base (27) of the feet is collapsed so that the elbows linking the base to the legs provide the contact areas with the ground when the feet are in extended position.

9. A traffic sign according to one of claims 2 to 8, **characterised in that** the legs of the feet are held in closed position by the locking means.

10. A traffic sign according to claim 9, **characterised in that** the releasing plates pivot relative to their upper sides resting on the external face of the hold-down plates which enables to offset the legs of the feet relative to the locking means.
